# EUROPÄISCHE PATENTSCHRIFT

(11) **EP 2 718 908 B1**
(45) Veröffentlichungstag und Bekanntmachung des Hinweises auf die Patenterteilung: **01.02.2017**
(21) Anmeldenummer: 12722395.6
(22) Anmeldetag: 23.05.2012
(51) Int. Cl.: G07C 5/08

(54) **MOBILE KOMMUNIKATIONSSCHNITTSTELLE, SYSTEM MIT MOBILER KOMMUNIKATIONSSCHNITTSTELLE UND VERFAHREN ZUM IDENTIFIZIEREN, DIAGNOSTIZIEREN, WARTEN UND REPARIEREN EINES FAHRZEUGS**
MOBILE COMMUNICATIONS INTERFACE, SYSTEM COMPRISING A MOBILE COMMUNICATIONS INTERFACE, AND A METHOD FOR IDENTIFYING, DIAGNOSING, SERVICING, AND REPAIRING A VEHICLE
INTERFACE DE COMMUNICATION MOBILE, SYSTÈME AYANT UNE INTERFACE DE COMMUNICATION MOBILE ET PROCÉDÉ D'IDENTIFICATION, DE DIAGNOSTIC, D'ENTRETIEN ET DE RÉPARATION D'UN VÉHICULE

(30) Priorität: 08.06.2011 DE 102011077196
(43) Veröffentlichungstag der Anmeldung: 16.04.2014
(73) Patentinhaber: Robert Bosch GmbH, 70442 Stuttgart (DE)
(72) Erfinder: AMIRPOUR, Ramon, 73061 Ebersbach (DE); NOBIS, Guenter, 72622 Nuertingen (DE); MALMSHEIMER, Roger, 71573 Allmersbach im Tal (DE)
(86) Internationale Anmeldenummer: PCT/EP2012/059541
(87) Internationale Veröffentlichungsnummer: WO 2012/168071

(56) Entgegenhaltungen:
- US-A1- 2008 228 344
- US-A1- 2009 265 057
- US-A1- 2010 292 890

## Beschreibung

Die Erfindung betrifft eine mobile Kommunikationsschnittstelle, ein System mit mobiler Kommunikationsschnittstelle und ein Verfahren zum Identifizieren, Diagnostizieren, Warten und Reparieren eines Fahrzeugs über eine mobile Kommunikationsschnittstelle, insbesondere in einer Kraftfahrzeugwerkstatt.

### Stand der Technik

Die Druckschrift DE 44 46 512 A1 offenbart eine Vorrichtung zur Durchführung eines Fahrzeugtests mit einem Mobilfunkteil, welches Diagnosedaten von einem Fahrzeug an eine Werkstatt übermittelt.

Die Druckschrift DE 199 21 846 A1 offenbart eine Diagnosetestvorrichtung mit portablem Prüfgerät für Kraftfahrzeuge.

Die technische Entwicklung der Kraftfahrzeugprüftechnik hat zu einer Vielzahl spezifischer externer Prüfgeräte für unterschiedliche Prüfgebiete und Kraftfahrzeugbestandteile geführt. Die dafür eingesetzten Fahrzeugprüfgeräte sind hochspezialisiert und an die entsprechenden Fahrzeugbestandteile angepasst. Häufig werden Fahrzeugprüfgeräte an speziellen Arbeitsplätzen in einer Werkstatt oder einer Prüfstelle eingesetzt, beispielsweise weil die Fahrzeugprüfgeräte fest in der Werkstatt installiert sind. Ein Fahrzeug, welches sich zur Fehlerdiagnose und/oder Reparatur in der Werkstatt befindet, wird dabei von Arbeitsplatz zu Arbeitsplatz bewegt, je nach vorzunehmender Prüfung bzw. Reparatur.

In heutigen Kraftfahrzeugen werden viele Funktionen durch elektronische Steuergeräte vorgenommen, die an die Fahrzeugelektronik angeschlossen sind. Die elektronischen Steuergeräte übernehmen dabei häufig auch Onboard-Diagnosefunktionen der Fahrzeugsysteme und speichern spezielle Diagnose- und/oder Betriebszustandsdaten. Damit die Daten der Diagnosefunktionen aus den Steuergeräten ausgewertet werden können, sind universelle Diagnosetester entwickelt worden, welche eine Kommunikation mit den im Fahrzeug befindlichen Steuergeräten ermöglichen. Die Funktionalität der Kommunikation kann sehr unterschiedlich sein und bezieht sich beispielsweise auf das Auslesen gespeicherter Fehlercodes, die Übertragung von Istwerten, das Durchführen komplexer Stellgliedtests, die Rückstellung der Serviceintervalle, das Anlernen eingebauter Ersatzteile und ähnlicher Aufgaben.

Diagnosetester umfassen dabei üblicherweise eine Baugruppe, die für die Kommunikation mit dem Fahrzeug verantwortlich ist. Diese Baugruppe wird meist als Fahrzeugkommunikationsschnittstelle oder wie international üblich als Vehicle Communication Interface, abgekürzt mit VCI, bezeichnet. Derartige VCI können auch in einem eigenen Gehäuse angeordnet sein, und drahtgebunden oder drahtlos mit universellen Bedien- und Anzeigegeräten wie beispielsweise Laptops, PDAs oder Smartphones kommunizieren. Die Diagnosefunktionalität universeller Diagnosetester oder Bedien- und Anzeigegeräte wird dabei über eine entsprechende Diagnosesoftware gewährleistet, welche die Bedienung, die Anzeige, die Diagnoseablaufsteuerung und die Kommunikation mit den elektronischen Steuergeräten über das VCI ermöglicht.

Die Spezialisierung der Fahrzeugprüfgeräte erfordert heute üblicherweise die Kombination einzelner Prüf- und Reparaturschritte mit Kommunikationsschritten und der Auswertung der Daten in den elektronischen Steuergeräten.

Bei der Gestaltung der Prüfgeräte und der Werkstattdurchläufe haben sich bisher zwei grundsätzliche Lösungsansätze etabliert, welche schematisch in den Fig. 6 und 7 gezeigt sind.

Fig. 6 zeigt ein Fahrzeug 61 in einer Werkstatt. Das Fahrzeug 61 umfasst dabei eines oder mehrere elektronische Steuergeräte 62, die in dem Fahrzeug 61 verbaut sind. Bei einem Prüf- oder Reparaturdurchlauf durch eine Werkstatt wird das Fahrzeug 61 an unterschiedliche Arbeitsplätze 65a, 65b und 65c verbracht, die räumlich voneinander getrennt sein können. An jedem der Arbeitsplätze 65a, 65b, 65c ist ein dem jeweiligen Arbeitsplatz zugeordnetes spezifisches Fahrzeugprüfgerät oder universelles Bedien- und Anzeigegerät 64a, 64b, 64c vorhanden. Die spezifischen Fahrzeugprüfgeräte 64a, 64b, 64c können zu Prüfzwecken mit Komponenten des Fahrzeugs 61, wie beispielsweise dem Auspuff, dem Motor, der Klimaanlage oder anderen Komponenten verbunden werden. Zusätzlich steht an jedem Arbeitsplatz jeweils ein dem jeweiligen Arbeitsplatz 65a, 65b, 65c zugeordneter universeller Diagnosetester 63 bereit, mit dem die Kommunikation mit den elektronischen Steuergeräten 62 des Fahrzeugs 61 über eine nicht dargestellte standardisierte Fahrzeugschnittstelle hergestellt wird. Alternativ verfügt die Werkstatt nur über einen universellen Diagnosetester 63, der dann bei Bedarf von Arbeitsplatz zu Arbeitsplatz weitergereicht wird.

Bei einem Werkstattdurchlauf des Fahrzeugs 61 ist es notwendig, dass an jedem Arbeitsplatz 65a, 65b, 65c der jeweilige universelle Diagnosetester 63 an die nicht dargestellte standardisierte Fahrzeugschnittstelle angeschlossen wird. Die Bedienung des Diagnosetesters 63 und des jeweiligen Fahrzeugprüfgeräts 64a, 64b, 64c erfolgt dabei separat. Dies kann zu manuellen Eingabefehlern durch die Benutzer der Geräte führen. Zudem ist mit der wiederholten Identifikation des Fahrzeugs 61 an jedem der Arbeitsplätze 65a, 65b, 65c durch den Diagnosetester 63 ein gewisser Mehraufwand an Zeit und Arbeit erforderlich.

Fig. 7 zeigt eine andere Herangehensweise: Ein Fahrzeug 71 mit einem oder mehreren verbauten elektronischen Steuergeräten 72 durchläuft in einer Werkstatt die Arbeitsplätze 75a, 75b, 75c. An den Arbeitsplätzen 75a, 75b, 75c befindet sich jeweils ein spezifisches Fahrzeugprüfgerät 74a, 74b, 74c. Jedes der spezifischen Fahrzeugprüfgeräte 74a, 74b, 74c umfasst jeweils ein integriertes VCI 73a, 73b, 73c, mittels derer über eine nicht dargestellte standardisierte Fahrzeugschnittstelle eine Kommunikation mit den elektronischen Steuergeräten 72 im Fahrzeug 71 hergestellt wird. Dadurch entfällt die Bedienung eines separaten universellen Diagnosetesters parallel zum Fahrzeugprüfgerät wie in Fig. 6. Weiterhin ist jedoch eine separate Identifikation des Fahrzeugs 71 an den unterschiedlichen Arbeitsplätzen 75a, 75b, 75c durch das jeweilige integrierte VCI 73a, 73b, 73c notwendig. Zudem müssen die jeweiligen Fahrzeugprüfgeräte 74a, 74b, 74c, insbesondere deren Prüfgerätesoftware an die integrierten VCI 73a, 73b, 73c angepasst werden. An einem Arbeitsplatz ohne spezifisches Fahrzeugprüfgerät kann weiterhin ein universeller Diagnosetester mit integriertem VCI eingesetzt werden.

Fig. 8 zeigt einen verbesserten Fahrzeugprüfgeräteaufbau in einer Werkstatt. Ein Fahrzeug 10, insbesondere ein Kraftfahrzeug, umfasst eines oder mehrere elektronische Steuergeräte 10a. Das oder die elektronischen Steuergeräte 10a können spezifische Steuergeräte für spezifische Fahrzeugkomponenten oder universelle elektronische Steuergeräte 10a des Fahrzeugs 10 umfassen. Die elektronischen Steuergeräte 10a können über eine nicht dargestellte standardisierte Fahrzeugschnittstelle Diagnosedaten, Fehlerdaten, Istwerte, Betriebszustandsdaten oder ähnliche fahrzeugrelevante Daten für spezifische Fahrzeugkomponenten bereithalten und in bestimmte Betriebszustände oder -abläufe versetzt werden.

Das oder die elektronischen Steuergeräten 10a werden über eine nicht dargestellte standardisierte Fahrzeugschnittstelle mit einem VCI 1 verbunden. Das VCI 1 kann dabei zu Beginn eines Werkstattdurchlaufs, beispielsweise in der Fahrzeugannahme mit dem Fahrzeug 10 verbunden werden. Das VCI 1 kann dazu ausgelegt sein, eindeutige Identifikationsdaten des Fahrzeugs 10 zu speichern, beispielsweise Fahrzeughalter, amtliches Kennzeichen, Fahrzeugmarke, Fahrzeugfabrikat, Fahrgestellnummer oder ähnliche Identifikationsdaten. Die eindeutigen Identifikationsdaten können dabei in der Fahrzeugannahme der Werkstatt mittels eines universellen Bedien- und Anzeigegerätes neu eingegeben oder von einem vorangegangenen Werkstattbesuch aus einer zentralen Werkstattdatenbank übernommen werden.

Das VCI 1 ist dazu ausgelegt, mit dem Fahrzeug 10 in der Werkstatt mitgeführt zu werden, wenn das Fahrzeug 10 die Arbeitsplätze 42, 43, 44 durchläuft. An den Arbeitsplätzen 42, 43, 44 befinden sich jeweils spezifische Fahrzeugprüfgeräte oder universelle Bedien- und Anzeigegeräte 3a, 3b, 3c, welche mit einer einheitlichen Diagnoseservereinrichtung 2 ausgestattet sind. Die Diagnoseservereinrichtung 2 ist jeweils dazu ausgelegt, eine Kommunikation mit dem VCI 1 und damit mit dem oder den elektronischen Steuergeräten 10a des Fahrzeugs 10 herzustellen. Die spezifischen Fahrzeugprüfgeräte 3a, 3b, 3c können dabei an jedem Arbeitsplatz mit jeweiligen Fahrzeugkomponenten des Fahrzeugs 10 zur Durchführung der Diagnose- und/oder Reparaturarbeiten an dem Fahrzeug 10 verbunden werden.

Auf diese Weise stehen Informationen zu dem Fahrzeug 10 sowie Identifikationsdaten des Fahrzeugs 10 an jedem Arbeitsplatz 42, 43, 44 schnell und problemlos zur Verfügung. Daten, wie beispielsweise Diagnosedaten, Reparaturdaten, Wartungsdaten, Messergebnisse, Einstellungsparameter und ähnliches, müssen jedoch fahrzeugspezifisch gesichert werden. Bislang wird hierfür ein Werkstattnetzwerk eingesetzt, an das alle Fahrzeugprüfgeräte oder universelle Bedien- und Anzeigegeräte 3a, 3b, 3c angeschlossen sind. Über das Werkstattnetzwerk können von jedem Arbeitsplatz 42, 43, 44 aus arbeitsplatzbezogene und fahrzeugspezifische Daten gespeichert und abgerufen werden.

Die Werkstattvernetzung ist allerdings mit Kosten verbunden sein, sei es durch eine erforderliche Installation oder für einen Betrieb eines derartigen Netzwerks. Es besteht daher ein Bedarf an effizienten und kostengünstigen Lösungen, fahrzeugspezifische Daten in einem Werkstattdurchlauf zu sammeln und zu speichern.

### Offenbarung der Erfindung

Die Identifikation eines Fahrzeugs, die für eine Vielzahl von Arbeitsschritten in einer Werkstatt oder Prüfstelle erforderlich ist, wird nur einmal zu Beginn der Werkstattdurchlaufs bzw. des Prüfstellendurchlaufs durchgeführt. Sobald das Fahrzeug einmal über eindeutige Identifikationsdaten identifiziert ist, werden die eindeutigen Identifikationsdaten in einem an dem Fahrzeug angeschlossenen VCI gespeichert und mit dem Fahrzeug von Arbeitsplatz zu Arbeitsplatz in der Werkstatt mitgeführt. Dazu verbleibt das VCI bis zum Ende des Werkstattdurchlaufs im jeweiligen Fahrzeug.

Die Erfindung beruht nun auf der Idee, das VCI, welches ohnehin mit dem Fahrzeug in der Werkstatt mitgeführt wird, auch als temporären Datenspeicher für den Kundenauftrag, Diagnose-, Wartungs- und Reparaturergebnisse bzw. jeweils zugehörige Daten und Parameter des jeweiligen Fahrzeugs zu nutzen. Dazu werden zu Beginn des Werkstattaufenthaltes Daten zum Kunden und zu dessen Fahrzeug aus der zentralen Kundendatenbank ausgelesen oder für einen Neukunden erfasst, daraufhin wird der mit dem Kunden vereinbarte Kundenauftrag in der zentralen Kundendatenbank ergänzt und anschließend alle nun in der Kundendatenbank zu dem betreffenden Fahrzeug verfügbaren Informationen in dem VCI gespeichert, welches in das betreffende Fahrzeug für die Dauer des Werkstattaufenthalt eingebaut wird oder dort bereits schon eingebaut ist.

Damit entfällt die Notwendigkeit für ein aufwändiges und kostenintensives IT-Netzwerk in der Werkstatt zur Bereitstellung der Kunden-, Kundenauftrags- und Fahrzeugdaten an jedem Arbeitsplatz der Werkstatt sowie zur Erfassung der bei einem Werkstattdurchlauf an jedem Arbeitsplatz anfallenden zu speichernden Daten und deren Bereitstellung an jedem anderen Arbeitsplatz im Werkstattdurchlauf, da diese vom Beginn bis zum Ende des Werkstattaufenthaltes in dem mobilen VCI zunächst fahrzeugspezifisch gespeichert, an allen Arbeitsplätzen für alle Fahrzeugprüfgeräte oder universelle Bedien- und Anzeigegeräte ausgelesen und erst nach Beendigung des Werkstattdurchlaufs dann gesammelt in eine zentrale, aber nicht mit den Arbeitsplätzen der Werkstatt verbundene Kundendatenbank übertragen werden können.

Während des Werkstattdurchlaufs können an den jeweiligen Arbeitsplätzen vorhandene Fahrzeugprüfgeräte und/oder universelle Bedien- und Anzeigegeräte eine Kommunikation mit dem VCI des an dem Arbeitsplatz befindlichen Fahrzeugs initiieren, die eindeutigen Identifikationsdaten des Fahrzeugs, den Kundenauftrag und bereits vorliegende Diagnoseergebnisse zeitlich vorgelagerter Arbeitsschritte abrufen und beispielsweise Diagnoseinformationen mit den Fahrzeugsteuergeräten austauschen. Zudem können alle an dem jeweiligen Arbeitsplatz anfallenden Ergebnisse, Daten und Parameter in dem VCI fahrzeugspezifisch gespeichert werden. Dies erspart dem jeweiligen Benutzer des Fahrzeugprüfgeräts und/oder des universellen Bedien- und Anzeigegeräts sowohl den Ein- und Ausbau des VCI sowie die Zeiten für eine aufwändige Identifikation des Fahrzeugs und für den Aufbau der Kommunikation mit den im Fahrzeug verbauten Steuergeräten als auch die Sicherung der arbeitsplatzbezogenen Daten an einer zentralen Stelle wie einem Werkstattserver. Auf diese Weise kann die Effizienz der Arbeitsabläufe, gerade auch in kleineren Werkstätten ohne eigenes Werkstattnetzwerk erheblich gesteigert werden.

Die vorliegende Erfindung schafft somit ein Verfahren zum Identifizieren, Diagnostizieren, Warten und Reparieren eines Fahrzeugs in einer Werkstatt mit den Schritten: Speichern von Kunden-, Fahrzeug- und Werkstattauftragsdaten zu dem Fahrzeug aus einer zentralen Kundendatenbank in eine Arbeitsdatenspeichereinrichtung einer mobilen Kommunikationsschnittstelle; Anschließen der mobilen Kommunikationsschnittstelle an das Fahrzeug und Verbinden eines ersten Fahrzeugprüfgerätes zumindest mit der mobilen Kommunikationsschnittstelle an einem ersten Arbeitsplatz; Auslesen der Kunden-, Fahrzeug- und Werkstattauftragsdaten aus der Arbeitsdatenspeichereinrichtung der mobilen Kommunikationsschnittstelle in den Steuerrechner des ersten Fahrzeugprüfgerätes; Durchführen erster Prüfungen am Fahrzeug mit dem ersten Fahrzeugprüfgerät und/oder der mobilen Kommunikationsschnittstelle; Speichern von ersten Prüfungsergebnissen in die Arbeitsdatenspeichereinrichtung der mobilen Kommunikationsschnittstelle durch das erste Fahrzeugprüfgerät; Trennen des ersten Fahrzeugprüfgerätes von dem Fahrzeug; Anschließen eines zweiten Fahrzeugprüfgerätes an das Fahrzeug und Auslesen der Kunden-, Fahrzeug- und Werkstattauftragsdaten sowie der ersten Prüfungsergebnisse aus der Arbeitsdatenspeichereinrichtung der mobilen Kommunikationsschnittstelle in das zweite Fahrzeugprüfgerät an einem zweiten Arbeitsplatz; Durchführen zweiter Prüfungen an dem Fahrzeug mit dem zweiten Fahrzeugprüfgerät und/oder der an dem Fahrzeug angeschlossenen mobilen Kommunikationsschnittstelle auf der Basis der ersten Prüfungsergebnisse; Speichern von zweiten Prüfungsergebnissen in die Arbeitsdatenspeichereinrichtung der mobilen Kommunikationsschnittstelle durch das zweite Fahrzeugprüfgerät; und Auslesen der Kunden-, Fahrzeug- und Werkstattauftragsdaten sowie der ersten und zweiten Prüfungsergebnisse des Fahrzeugs aus der Arbeitsdatenspeichereinrichtung der mobilen Kommunikationsschnittstelle in die zentrale Kundendatenbank.

Gemäß einer weiteren Ausführungsform schafft die vorliegende Erfindung eine mobile Kommunikationsschnittstelle zum Identifizieren eines Fahrzeugs und zum Kommunizieren mit den im Fahrzeug verbauten elektronischen Steuergeräten in einer Werkstatt mit einer Verbindungseinrichtung, die dazu ausgelegt ist, ein Fahrzeug in einer Werkstatt an die mobile Kommunikationsschnittstelle anzuschließen; einer Kommunikationseinrichtung, die dazu ausgelegt ist, Kunden-, Fahrzeug- und Werkstattauftragsdaten von einer zentralen Kundendatenbank zu empfangen, einer Arbeitsdatenspeichereinrichtung, die dazu ausgelegt ist, die empfangenen Kunden-, Fahrzeug- und Werkstattauftragsdaten zu dem Fahrzeug zu speichern, wobei die Kommunikationseinrichtung weiter dazu ausgelegt ist, die aus der Arbeitsdatenspeichereinrichtung ausgelesenen Kunden-, Fahrzeug- und Werkstattauftragsdaten an ein erstes Fahrzeugprüfgerät zu übertragen und vom ersten Fahrzeugprüfgerät erste Prüfungsergebnisse zu empfangen, wobei die Arbeitsdatenspeichereinrichtung weiter ausgebildet ist, die empfangenen ersten Prüfungsergebnisse zu speichern, wobei die Kommunikationseinrichtung weiter ausgebildet ist, die aus der Arbeitsdatenspeichereinrichtung ausgelesenen Kunden-, Fahrzeug- und Werkstattauftragsdaten sowie die ersten Prüfungsergebnisse an ein zweites Fahrzeugprüfgerät zu übertragen und vom zweiten Fahrzeugprüfgerät zweite Prüfungsergebnisse zu empfangen, wobei die Arbeitsdatenspeichereinrichtung ausgebildet ist, die zweiten Prüfungsergebnisse zu speichern und wobei die Kommunikationseinrichtung weiter ausgebildet ist, die ausgelesenen Kunden-, Fahrzeug- und Werkstattauftragsdaten sowie die ersten und zweiten Prüfungsergebnisse an die zentrale Kundendatenbank zu übertragen.

Gemäß einer weiteren Ausführungsform schafft die vorliegende Erfindung ein System zum Identifizieren, Diagnostizieren, Warten und Reparieren eines Fahrzeugs in einer Werkstatt, mit einer erfindungsgemäßen mobilen Kommunikationsschnittstelle, einer Vielzahl von Fahrzeugprüfgeräten, jeweils mit einer Diagnose-Servereinrichtung zum Herstellen einer Kommunikation mit der mobilen Kommunikationsschnittstelle und vermittels der mobilen Kommunikationsschnittstelle mit in dem Fahrzeug verbauten elektronischen Steuergeräten; einer Bedien- und Anzeigeeinrichtung zum Steuern des Fahrzeugprüfgerätes und der mobilen Kommunikationsschnittstelle; und unterschiedlichen Fahrzeugprüfmodulen, welche dazu ausgelegt sind, auf der Basis der Prüfungs-, Diagnose- und/oder Wartungsergebnisdaten prüfgerätespezifische Fahrzeugprüfungen an dem Fahrzeug durchzuführen.

Bevorzugte Weiterbildungen sind Gegenstand der jeweiligen Unteransprüche.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung.

### Kurze Beschreibung der Zeichnungen

Weitere Merkmale und Vorteile von Ausführungsformen der Erfindung ergeben sich aus der nachfolgenden Beschreibung mit Bezug auf die beigefügten Zeichnungen.

Es zeigen:
- Fig. 1: eine schematische Darstellung eines VCI gemäß einer Ausführungsform der Erfindung;

- Fig. 2: eine schematische Darstellung der Softwarearchitektur eines VCI und einer Diagnoseservereinrichtung gemäß einer weiteren Ausführungsform der Erfindung;
- Fig. 3: eine schematische Darstellung des Aufbaus eines Werkstattarbeitsplatzes mit einem System gemäß einer weiteren Ausführungsform der Erfindung;
- Fig. 4: eine schematische Darstellung eines Verfahrens zum Identifizieren, Diagnostizieren, Warten und Reparieren eines Fahrzeugs in einer Werkstatt über ein VCI gemäß einer weiteren Ausführungsform der Erfindung;
- Fig. 5: eine schematische Darstellung eines Verfahrens zum Identifizieren, Diagnostizieren, Warten und Reparieren eines Fahrzeugs in einer Werkstatt über ein VCI gemäß einer weiteren Ausführungsform der Erfindung;
- Fig. 6: eine schematische Darstellung eines herkömmlichen Fahrzeugprüfgeräteaufbaus in einer Werkstatt;
- Fig. 7: eine schematische Darstellung eines weiteren herkömmlichen Fahrzeugprüfgeräteaufbaus in einer Werkstatt; und
- Fig. 8: eine schematische Darstellung eines Fahrzeugprüfgeräteaufbaus in einer Werkstatt.

In den Figuren der Zeichnung sind gleiche und funktionsgleiche Elemente, Merkmale und Komponenten - sofern nichts Anderes ausgeführt ist - jeweils mit denselben Bezugszeichen versehen. Es versteht sich, dass Komponenten und Elemente in den Zeichnungen aus Gründen der Übersichtlichkeit und Verständlichkeit nicht notwendigerweise maßstabsgetreu zueinander wiedergegeben sind.

### Ausführliche Beschreibung der Erfindung

Fahrzeugprüfgeräte im Sinne dieser Anmeldung sind nicht auf spezielle Fahrzeugprüfgeräte festgelegt. Sie können beispielsweise Achsmessprüfgeräte, Motortester, Emissionsprüfgeräte, Bremsprüfgeräte, Stoßdämpferprüfgeräte, Spurprüfgeräte, Wiegeeinrichtungen, Bremsflüssigkeitsprüfgeräte, Schallpegelmesser, Dieselrauchgastester, Fahrwerksmessgeräte, Spurwinkelprüfgeräte, Lenkwinkeltester, Klimaanlagenprüfgeräte und dergleichen umfassen. Diese Fahrzeugprüfgeräte können in Werkstätten, insbesondere Kraftfahrzeugwerkstätten, Prüfstellen oder vergleichbaren Einrichtungen verwendet werden. Insbesondere sind die erfindungsgemäßen Verfahren und Vorrichtungen in diesen Einrichtungen gleichermaßen verwendbar.

Im Folgenden werden Kommunikationsschnittstellen für Fahrzeuge beschrieben, die im Sinne dieser Anmeldung als "vehicle communication interface", kurz VCI, bezeichnet werden. Insbesondere sind diese Kommunikationsschnittstellen mobile Schnittstellen, die mit dem Fahrzeug in einer Werkstatt von Arbeitsplatz zu Arbeitsplatz mitgeführt werden können.

Fig. 1 zeigt eine schematische Darstellung eines VCI 1 gemäß einer Ausführungsform der Erfindung. Das VCI 1 ist in einem Gehäuse 11 angeordnet und umfasst einen Mikroprozessor 12, eine Verbindungseinrichtung 13 mit einem Steckverbinder 14 zum Verbinden des VCI 1 mit einer standardisierten Fahrzeugschnittstelle in einem Fahrzeug, eine Speichereinrichtung 15 zum Speichern von eindeutigen Identifikationsdaten des anzuschließenden Fahrzeugs, eine Kommunikationseinrichtung 16 zum Aufbauen einer Kommunikationsverbindung mit Diagnoseservereinrichtungen 2 von spezifischen Fahrzeugprüfgeräten, und einen Arbeitsdatenspeichereinrichtung 18, welcher mit dem Mikroprozessor verbunden ist.

Der Mikroprozessor 12 ist dazu ausgelegt, Steuerbefehle für das VCI 1 auszuwerten und die Verbindungseinrichtung 13, die Speichereinrichtung 15, die Kommunikationseinrichtung 16, und die Arbeitsdatenspeichereinrichtung 18 zu steuern. Der Mikroprozessor 12 kann selbstverständlich auch einen Mikrocontroller, ein ASIC oder eine ähnliche Vorrichtung umfassen.

Die Verbindungseinrichtung 13 kann dazu ausgelegt sein, auf einer unteren Kommunikationsschicht, insbesondere der Bitübertragungsschicht ("physical layer"), Schnittstellen für Diagnosebus-Systeme des anzuschließenden Fahrzeugs bereitzustellen. Über die Diagnosebus-Systeme können elektronische Steuergeräte des Fahrzeugs adressiert werden.

Die Speichereinrichtung 15 kann ein gegenüber herkömmlichen VCI vergrößertes Speichervolumen aufweisen, um entsprechend viel Speicherplatz für die eindeutigen Identifikationsdaten des Fahrzeugs bereitzustellen sowie Konfigurationsdaten des Mikroprozessors 12, der Verbindungseinrichtung 13 und der Kommunikationseinrichtung 16 zu speichern. Die Speichereinrichtung 15 umfasst entsprechende Software 17, welche spezifisch für den Betrieb des VCI 1 ist. Die Software 17 wird nachfolgend unter Fig. 2 genauer beschrieben.

Die Kommunikationseinrichtung 16 ist dazu ausgelegt, eine Kommunikationsverbindung mit Diagnoseservereinrichtungen 2 spezifischer Fahrzeugprüfgeräte und der zentralen Kundendatenbank herzustellen. Dazu kann die Kommunikationseinrichtung 16 Mittel zum Aufbau einer drahtgebundenen oder drahtlosen Verbindung aufweisen, beispielsweise ein Funkmodul für Bluetooth oder WLAN, eine Infrarotschnittstelle, ein RFID-Transponder oder dergleichen.

Das VCI 1 umfasst im vorliegenden Beispiel keine Bedien- und Anzeigeelemente. Die Bedien- und Anzeigeelemente können beispielsweise über die mit dem VCI 1 zu verbindenden Fahrzeugprüfgeräte oder universellen Bedien- und Anzeigegeräte bereitgestellt werden. Es kann aber selbstverständlich auch möglich sein, das VCI 1 mit eigenen Bedien- und Anzeigeelementen auszustatten.

Die Arbeitsdatenspeichereinrichtung 18 ist dazu ausgelegt, sämtliche Daten zu speichern, welche zur Durchführung aller Diagnose-, Wartungs- und Reparaturschritte an Arbeitsplätzen einer Werkstatt notwendig sind. Neben den in der Speichereinrichtung 15 gespeicherten eindeutigen Identifikationsdaten sind dies Kundendaten, wie beispielsweise Name, Telefonnummer, Mailadresse, Anschrift oder dergleichen, Auftragsdaten, wie beispielsweise die Auftragsnummer, das Auftragsdatum, Informationen über vereinbarte Leistungen und nachträglich vereinbarte Arbeitsschritte und dergleichen, Informationen über das Fahrzeug, wie beispielsweise Kennzeichen, Seriennummer, Kilometerlaufleistung, detaillierte Betriebsparameter des Fahrzeugs, wie beispielsweise Baujahr, Modellreihe, Getriebetyp, Motortyp, Ansteuerparameter für in dem Fahrzeug verbaute Steuergeräte, bereits durchgeführte Wartungsarbeiten, Informationen über ausgetauschte Teile oder ähnliches, Nachidentifikationsdaten des Fahrzeugs, und Dokumentationsdaten aller Diagnose-, Wartungs-, Prüf- und Reparaturergebnisse, wie beispielsweise Arbeitsschrittabfolge, Messparameter, Seriennummern ausgetauschter Teile, Einstellparameter neu eingebauter, gewarteter oder reparierter Fahrzeugkomponenten und dergleichen. Die in der Arbeitsdatenspeichereinrichtung 18 abgelegten Daten sind grundsätzlich dazu vorgesehen, an jedem Arbeitsplatz der Werkstatt für dort befindliche Fahrzeugprüfgeräte oder universelle Anzeige- und Bediengeräte und für den Werkstattrechner mit der zentralen Kundendatenbank alle notwendigen Informationen über das zugeordnete Fahrzeug bereitzustellen, ohne dass ein Informationsaustausch über ein Werkstattnetzwerk erfolgen muss. Die Fahrzeugdaten sind insbesondere auch dazu vorgesehen, das Fahrzeug eineindeutig bezüglich wichtiger Betriebsparameter, Einstellparameter und Ansteuerparameter aller in dem Fahrzeug verbauten Komponenten und Bauteile zu identifizieren.

Die Arbeitsdatenspeichereinrichtung 18 kann alternativ auch mit der Speichereinrichtung 15 zusammengelegt werden, wobei beispielsweise ein entsprechend größeres Speichervolumen und ein Speicherbereichtrennung zwischen Daten der Speichereinrichtung 15 und Daten der Arbeitsdatenspeichereinrichtung 18 vorgesehen werden kann. Die Arbeitsdatenspeichereinrichtung 18 kann auch über eine Software verfügen, ähnlich der Software 17 der Speichereinrichtung 15. Es kann auch vorgesehen sein, dass die Software 17 bei einer gemeinsamen Ausgestaltung der Speichereinrichtung 15 und der Arbeitsdatenspeichereinrichtung 18 so erweitert ist, dass beide Speicher entsprechend betrieben und angesteuert werden können.

Fig. 2 zeigt eine schematische Darstellung der Softwarearchitektur eines VCI, insbesondere des VCI 1, und einer Diagnoseservereinrichtung 2.

Dabei umfasst die Software 17, welche in einer Speichereinrichtung 15 des VCI 1 aus Fig. 1 gespeichert sein kann, eine erste Kommunikationsschicht 25, eine Speichersoftware 26, eine Protokollsoftware 27 und eine zweite Kommunikationsschicht 28. Die einzelnen Softwarekomponenten 25, 26, 27 und 28 können in einem Softwarecode zusammengefasst sein. Es ist auch möglich, dass die Software 17 weitere Softwarekomponenten aufweist.

Die erste Kommunikationsschicht 25 ist dazu ausgelegt, eine Kommunikation mit einer Kommunikationsschicht 24 einer Diagnoseservereinrichtung 2 oder einer nicht dargestellten Kommunikationsschicht einer zentralen Kundendatenbank aufzubauen und das VCI zu steuern. Die Speichersoftware 26 ist dazu ausgelegt, eindeutige Identifikationsdaten für das Fahrzeug 10 entgegenzunehmen, zu speichern und zu verwalten. Die eindeutigen Identifikationsdaten können dabei vorzugsweise für die Dauer eines Werkstattaufenthaltes des Fahrzeugs 10 vorgehalten werden und bei Bedarf über die Diagnoseservereinrichtung 2 an spezifische Fahrzeugprüfgeräte ausgegeben werden. Es kann weiterhin vorgesehen sein, Daten aus der Arbeitsdatenspeichereinrichtung 18 bei Bedarf über die Diagnoseservereinrichtung 2 an die Fahrzeugprüfgeräte zu übertragen.

Die Protokollsoftware 27 ist dazu ausgelegt, notwendige Protokolle für die Kommunikation mit dem Fahrzeug 10 und/oder der Diagnoseservereinrichtung 2 bereitzustellen. Die zweite Kommunikationsschicht 28 ist dazu ausgelegt, über die Verbindungseinrichtung 13 in Fig. 1 mit Steuergeräten in dem Fahrzeug 10 hergestellte Kommunikationsverbindungen zu steuern.

Die Diagnoseservereinrichtung 2 umfasst als Softwarekomponenten eine Kommunikationsschicht 21, eine Softwareschnittstelle 22, eine Diagnoseserversoftware 23 und eine zweite Kommunikationsschicht 24.

Die zweite Kommunikationsschicht 24 kann zur Kommunikation mit der ersten Kommunikationsschicht 25 der Software 17 des VCI 1 dienen. Die zweite Kommunikationsschicht 24 der Diagnoseservereinrichtung 2 kann ferner dazu ausgelegt sein, zu registrieren, welches VCI 1 sich in Reichweite des die Diagnoseservereinrichtung 2 beinhaltenden Fahrzeugprüfgeräts befinden. Diese Information kann sich mit der Bewegung einer Vielzahl von mit VCI 1 versehenen Fahrzeugen innerhalb einer Werkstatt dynamisch ändern. Insbesondere können die VCI 1 über Kommunikationseinrichtungen 16 dazu ausgelegt sein, ihre Präsenz über Beacon-Signale an die jeweiligen Diagnoseservereinrichtungen 2 in einer Werkstatt anzuzeigen. Dabei kann die Reichweite der VCI 1 vorbestimmt sein.

Die erste Kommunikationsschicht 21 der Diagnoseservereinrichtung 2 kann dazu ausgelegt sein, eine Schnittstelle für spezifische Fahrzeugprüfgeräte bereitzustellen, insbesondere für das Fahrzeugprüfgerät, in dem die Diagnoseservereinrichtung 2 integriert ist. Die erste Kommunikationsschicht 21 kann dazu ausgelegt sein, Funktionen der Steuergerätekommunikation bereitzustellen. Dies umfasst beispielsweise das Auslesen von Fehlern, Istwerten, Betriebszustandsdaten, das Löschen und Überschreiben von Werten in Steuergeräten, beispielsweise von Serviceintervallen, Fehlerregistern, Stellgliederansteuerungen, das Durchführen von komplexen Prüfabläufen wie zum Beispiel eine Lenkwinkelkalibrierung, eine ABS-Sensorprüfung, eine Pumpenprüfung, eine Bremskreisentlüftung und dergleichen. Die erste Kommunikationsschicht 21 ist weiterhin dazu ausgelegt, eindeutige Fahrzeugidentifikationen aus den elektronischen Steuergeräten des anzuschließenden Fahrzeugs 10 an die spezifischen Fahrzeugprüfgeräte und das VCI weiterzuleiten. Die erste Kommunikationsschicht 21 kann dabei auf das spezifische Fahrzeugprüfgerät abgestimmt werden, beispielsweise durch einen vorkonfigurierten Prüfgerät-Parametersatz, welcher aus dem Fahrzeugprüfgerät abgerufen werden kann.

Fig. 3 zeigt eine schematische Darstellung des Aufbaus eines Werkstattarbeitsplatzes mit einem System mit mobiler Kommunikationsschnittstelle.

Gezeigt werden ein Fahrzeug 10, an welches ein VCI 1 nach Fig. 1 angeschlossen ist. Das Fahrzeug 10 befindet sich auf einem Arbeitsplatz in einer Werkstatt oder Prüfstelle, an dem ein entsprechendes Fahrzeugprüfgerät 3 vorhanden ist. Das Fahrzeugprüfgerät 3 umfasst ein Prüfmodul 31, einen Steuerrechner 32 mit Steuersoftware 33, eine Bedieneinrichtung 34 und eine Anzeigeeinrichtung 35. Das Fahrzeugprüfgerät 3 kann über Kabel, Sensoren, Schläuche und ähnliche geeignete Verbindungsmittel 37 mit dem Fahrzeug 10 bzw. mit Fahrzeugkomponenten des Fahrzeugs 10 wie beispielsweise dem Auspuff, dem Motor, der Klimaanlage, der Bremsanlage oder dergleichen verbunden sein. Das Fahrzeugprüfgerät 3 kann dabei in einem Gehäuse 36 angeordnet sein. Das Fahrzeugprüfgerät 3 kann beispielsweise in einem Fahrwagen untergebracht sein oder an dem Arbeitsplatz fest mit dem Werkstattboden verbunden sein.

Das Prüfmodul 31 kann ein spezifisches Fahrzeugprüfmodul aufweisen, welches vordefinierte Prüfungen oder Diagnose bezüglich bestimmter Fahrzeugkomponenten des Fahrzeugs 10 durchführen kann, beispielsweise Motortests, Fahrwerksvermessung, Klimaanlagenwartung oder ähnliches. Der Steuerrechner 32 kann dazu ausgelegt sein, die entsprechenden spezifischen Funktionen des Prüfmoduls 31 mithilfe der Steuersoftware 33 zu steuern.

Die Steuersoftware 33 ist in dem abgesetzten Kasten in Fig. 3 in größerem Detail gezeigt. Die Steuersoftware 33 umfasst eine Softwareschicht 33a zum Bedienen des Fahrzeugprüfgeräts 3 sowie zur Visualisierung der Prüfabläufe und -ergebnisse, eine Softwareschicht 33b zur Steuerung der Prüfabläufe, eine erste Kommunikationsschicht 33d, die eine Kommunikation zwischen der Prüfablaufsteuerung durch die Softwareschicht 33b und dem Prüfmodul 31 herstellt, eine zweite Kommunikationsschicht 33e, die eine Kommunikation der Prüfablaufsteuerung durch die Softwareschicht 33b und der Diagnoseservereinrichtung 2 herstellt, eine Diagnoseservereinrichtung 2 gemäß Fig. 2 sowie eine Erfassungssoftwarekomponente 38.

Die Softwareschichten 33a und 33b zur Bedienung, Anzeige und Prüfablaufsteuerung können auch in einer gemeinsamen Softwareschicht 33c integriert sein. Die zweite Kommunikationsschicht 33e kann eine Softwarekomponente zur Kommunikation mit dem Benutzer, eine Softwarekomponente zum Aufbau einer Kommunikation mit der Diagnoseservereinrichtung 2, eine Softwarekomponente für die Kommunikation der Prüfablaufsteuerung mit der Diagnoseservereinrichtung 2 während eines Prüfablaufs und einen Prüfgeräte-Parametersatz aufweisen.

Die Kommunikationsschicht 33e kann dazu ausgelegt sein, einem Benutzer des Fahrzeugprüfgeräts 3 über die Anzeigeeinheit 35 eine Liste von Fahrzeugen 10 anzuzeigen, deren VCI 1 in Reichweite der Diagnoseservereinrichtung 2 bzw. des jeweiligen Arbeitsplatzes ist. Damit kann der Benutzer über die Bedieneinrichtung 34 aus der Liste der in Frage kommenden Fahrzeuge 10 das korrekte Fahrzeug auswählen. Vorzugsweise kann durch Auswahl eines Fahrzeugs 10 an einem Fahrzeugprüfgerät 3 das entsprechende VCI 1 für die Auswahl an anderen Arbeitsplätzen bzw. mit anderen Fahrzeugprüfgeräten gesperrt werden. So können vorteilhafterweise Fehler bei einer Fahrzeugauswahl verhindert werden.

Die Kommunikationsschicht 33e kann zu Beginn des eigentlichen Prüfablaufs in vorgelagerten Arbeitsschritten des Werkstattablaufes bereits gespeicherte Identifikationsdaten aus dem VCI 1 des Fahrzeugs 10 empfangen und an die Softwareschicht 33b zur Prüfablaufsteuerung weitergeben. Dadurch kann der Prüfablauf vorteilhafterweise automatisch an das Fahrzeug 10 angepasst werden. Weiterhin kann die Kommunikationsschicht 33e während des Prüfdurchlaufs Funktionen in elektronischen Steuergeräten des Fahrzeugs 10 ansteuern und Diagnosedaten während des Prüfdurchlaufs dynamisch von den elektronischen Steuergeräten des Fahrzeugs 10 an die Softwareschicht 33b weiterleiten.

Die Kommunikationsschicht 33e kann weiterhin vorteilhafterweise vorkonfigurierte Parameter des spezifischen Prüfmoduls 31 erhalten, um bestimmte Funktionen der elektronischen Steuergeräte des Fahrzeugs 10 gezielt zu aktivieren oder zu deaktivieren. Dadurch kann vorteilhafterweise der üblicherweise große Funktionalitätsumfang der elektronischen Steuergeräte auf die für den jeweiligen Prüfdurchlauf benötigten Funktionen heruntergebrochen werden, um Fehler bei der Bedienung des Fahrzeugprüfgeräts 3 durch den Benutzer zu vermeiden.

Vorteilhafterweise kann die Kommunikationsschicht 33e auch dazu ausgelegt sein, Daten, Arbeitsergebnisse und Parameter, welche bei der Arbeit mit dem Fahrzeugprüfgerät 3 an dem Fahrzeug 10 anfallen, über die Diagnoseservereinrichtung 2 in der Arbeitsdatenspeichereinrichtung des VCI 1 abzulegen. Es kann weiterhin möglich sein, bereits in der Arbeitsdatenspeichereinrichtung abgelegte Daten, Arbeitsergebnisse und Parameter, welche beispielsweise in vorherigen Arbeitsschritten an anderen Arbeitsplätzen der Werkstatt gespeichert worden sind, über die Kommunikationsschicht 33e in das Fahrzeugprüfgerät 3 einzulesen. Die eingelesenen Daten können dabei beispielsweise als Grundlage für Prüfungs-, Wartungs- oder Reparaturarbeiten mit dem Fahrzeugprüfgerät 3 eingesetzt werden.

Fig. 4 zeigt eine schematische Darstellung eines Verfahrens zum Identifizieren, Diagnostizieren (Prüfen), Warten und Reparieren eines Fahrzeugs 10 in einer Werkstatt mit einem VCI 1 nach Fig. 1 gemäß einer weiteren Ausführungsform der Erfindung. Der Ablauf des Verfahrens nach Fig. 4 wird im Bezug auf die Schritte der in Fig. 5 gezeigten schematischen Darstellung eines Verfahrens zum Identifizieren, Diagnostizieren, Warten und Reparieren eines Fahrzeugs in einer Werkstatt über ein VCI 1 gemäß einer weiteren Ausführungsform der Erfindung genauer erläutert.

Nach einer Übernahme der Kunden- bzw. Fahrzeugdaten in einen Kundendatensatz in der zentralen Kundendatenbank eines Werkstattrechners (Schritt 51 a) und der Abfrage der Fehlersymptome beim Kunden (Schritt 51 b) wird ein Werkstattauftrag angelegt und in dem Kundendatensatz in der zentralen Kundendatenbank gespeichert (Schritt 51 c). Der Werkstattauftrag kann beispielsweise ausgedruckt und vom Kunden unterschrieben werden. Der Kundendatensatz mit den Kunden- und Fahrzeugdaten, den Fehlersymptomen und dem Werkstattauftrag werden in einer Arbeitsdatenspeichereinrichtung des VCI 1 gespeichert (Schritt 51 d). An einem ersten Arbeitsplatz 41, beispielsweise der Fahrzeugannahme einer Werkstatt, kann das zu wartende bzw. zu reparierende Fahrzeug 10 an das VCI 1 angeschlossen werden (Schritt 51 e). An dem ersten Arbeitsplatz 41 kann ein erstes Fahrzeugprüfgerät 3a vorgesehen sein, welches mit einer einheitlichen Diagnoseservereinrichtung 2 ausgestattet ist. Das erste Fahrzeugprüfgerät 3a kann beispielsweise ein universelles Bedien- und Anzeigegerät sein, welche für eine Schnelldiagnose des Fahrzeugs 10 eingesetzt wird. An dem ersten Arbeitsplatz 41 werden weiterhin eindeutige Fahrzeugidentifikationsdaten ermittelt (Schritt 51f) und über das Fahrzeugprüfgerät 3a mit der Diagnoseservereinrichtung 2 an das VCI 1 übertragen, in dem die Identifikationsdaten zumindest für die Dauer des Werkstattdurchlaufs gespeichert werden (Schritt 51f). Weiterhin kann beispielsweise mit einer Erfassung aller Fehlerspeichereinträge in den elektronischen Steuergeräten des Fahrzeuges 10 mit dem VCI 1 eine Schnelldiagnose durchgeführt werden (Schritt 51 g), nach deren Abschluss auch das Diagnoseergebnis in der Arbeitsdatenspeichereinrichtung des VCI 1 gespeichert wird (Schritt 51 h).

Danach wird das Fahrzeug 10 an einen zweiten Arbeitsplatz 42 innerhalb der Werkstatt verbracht. Das VCI 1 wird dabei nicht von dem Fahrzeug 10 getrennt und mit dem Fahrzeug 10 mitgeführt. Der zweite Arbeitsplatz 42 kann beispielsweise ein Arbeitsplatz zur Diagnose und Fehlersuche sein (Schritt 52). An dem zweiten Arbeitsplatz 42 befindet sich ein zweites Fahrzeugprüfgerät 3b oder ein universelles Bedien- und Anzeigegerät 3b mit einer integrierten Diagnoseservereinrichtung 2. Das zweite Fahrzeugprüfgerät 3b baut eine Kommunikation mit dem VCI 1 auf, und liest die gespeicherten eindeutigen Identifikationsdaten und die bisher in der Arbeitsdatenspeichereinrichtung des VCI 1 gespeicherten fahrzeugbezogenen Daten automatisch aus dem VCI 1 aus (Schritt 52a). Das Fahrzeug 10 kann gegebenenfalls genauer analysiert und nachidentifiziert werden (Schritt 52b). Nach Durchführung der Fehlersuche (Schritt 52c) mithilfe der Nachidentifikationsdaten kann dabei zum Beispiel ein fehlerhafter Lenkwinkelsensor identifiziert werden (Schritt 52d). Über das Ergebnis der Diagnose und gegebenenfalls die Nachidentifikationsdaten wird wiederum ein Speichereintrag in der Arbeitsdatenspeichereinrichtung des VCI 1 erstellt (Schritt 52e).

Danach wird das Fahrzeug 10, wiederum mitsamt dem VCI 1, an einen dritten Arbeitsplatz 43 mit einem dritten Fahrzeugprüfgerät bzw. einem universellen Bedien- und Anzeigegerät 3c verbracht. Der dritte Arbeitsplatz 43 kann dabei beispielsweise ein Reparaturarbeitsplatz sein. Nach der Beschaffung eines Ersatzteils (Schritt 53a), kann an dem dritten Arbeitsplatz beispielsweise eine defekte Fahrzeugkomponente, zum Beispiel ein defekter Lenkwinkelsensor, ausgebaut (Schritt 53b) und durch ein Ersatzteil ersetzt werden (Schritt 53c). Über das Fahrzeugprüfgerät 3c kann mithilfe der Diagnoseservereinrichtung 2 eine Kommunikation mit dem VCI 1 und damit mit einem oder mehreren elektronischen Steuergeräten im Fahrzeug 10 hergestellt werden, so dass zunächst alle fahrzeugbezogenen Daten aus dem VCI 1 ausgelesen werden können (Schritt 53d) und dann beispielsweise der neue Lenkwinkelsensor in dem entsprechenden elektronischen Steuergerät des Fahrzeugs 10 registriert bzw. angelernt werden kann (Schritt 53e). Das Ergebnis des Anlern- und Einstellschritts wird wiederum in der Arbeitsdatenspeichereinrichtung des VCI 1 gespeichert (Schritt 53f).

Nach der Reparatur wird das Fahrzeug 10 an einen vierten Arbeitsplatz 44 verbracht, an dem zunächst wieder die bislang gespeicherten Daten aus der Arbeitsdatenspeichereinrichtung des VCI 1 ausgelesen werden (Schritt 54a). Danach kann an dem vierten Arbeitsplatz nach einer optionalen Nachidentifikation beispielsweise die Fahrzeuggeometrie des Fahrzeugs 10 vermessen und das Fahrwerk eingestellt werden kann (Schritt 54b). Hierzu ist an dem vierten Arbeitsplatz 44 ein viertes Fahrzeugprüfgerät 3d, beispielsweise ein Prüfgerät zu Fahrwerksvermessung vorgesehen. Mithilfe der Kommunikation zwischen dem vierten Fahrzeugprüfgerät 4d und dem VCI 1 kann der neu eingebaute Lenkwinkelsensor nach Abschluss der Fahrwerkvermessung und -einstellung von dem Fahrzeugprüfgerät 3d automatisch kalibriert werden (Schritt 54c), da die erforderlichen Identifikations- und Diagnoseergebnisdaten des Fahrzeugs 10 bereits in dem VCI 1 vorliegen. Die Identifikationsdaten des Fahrzeuges 10 können auch bereits für die Vorbereitung der Vermessung und Einstellung des Fahrwerks genutzt werden. Nach dem Speichern der Messergebnisse und der Einstellparameter (Schritt 54d) kann beispielsweise eine Probefahrt (Schritt 54e) durchgeführt werden. Nach erfolgreicher Probefahrt kann bei einer Beendigung des Werkstattdurchlaufs das VCI 1 von dem Fahrzeug 10 wieder getrennt werden (Schritt 54f). Sämtliche in der Arbeitsdatenspeichereinrichtung des VCI 1 bis zu diesem Zeitpunkt gesammelten Prüfungs-, Wartungs-, Reparatur-, Diagnose- und Identifikationsdaten können dann aus dem VCI 1 in eine Kundendatenbank übertragen werden (Schritt 54g). In einem Schritt 55 kann der Werkstattauftrag dann abgeschlossen werden und die Daten und Ergebnisprotokolle des Werkstattdurchlaufs in einem zentralen Werkstattsystem zur Wiederverwendung bei einem erneuten Werkstattbesuch des Kunden bzw. des Fahrzeugs 10 gespeichert werden.

Mithilfe des VCI 1 sowie des Verfahrens zum Identifizieren, Diagnostizieren, Warten und Reparieren eines Fahrzeugs in einer Werkstatt sind etliche Vorteile verbunden. Die für die Steuergerätekommunikation erforderliche Identifikation des Fahrzeugs wird nur einmal pro Werkstattbesuch durchgeführt und nur bei Bedarf an einzelnen Arbeitsplätzen bzw. mit einzelnen Fahrzeugprüfgeräten erweitert. Dies führt zu einer erheblichen Zeitersparnis im Werkstattdurchlauf. Die einmal erfassten Fahrzeugidentifikationsdaten stehen dabei an jedem Arbeitsplatz gleichermaßen zur Verfügung, da sie von dem Fahrzeug über das VCI von Arbeitsplatz zu Arbeitsplatz mitgeführt werden. Auch die Gefahr von Fehlbedienungen bzw. Fehleingaben bei der Identifikation von Fahrzeugen wird verringert, da zum Einen die Identifikationsdaten automatisch von dem VCI abgerufen werden können und zum Anderen jedes Fahrzeug in der Werkstatt nur an einem einzigen Arbeitsplatz aktiv zur Bearbeitung aufgerufen werden kann. Spezifische Fahrzeugprüfgeräte und universelle Bedien- und Anzeigegeräte können mit einer einheitlichen Diagnoseservereinrichtung ausgestattet werden, und es ist kein aufwändiger Anpassungsprozess an die jeweiligen Gegebenheiten des einzelnen Fahrzeugprüfgerätes notwendig.

In Abhängigkeit des Funktionsumfangs des jeweiligen Arbeitsplatzes kann die Steuersoftware des Fahrzeugprüfgerätes nur diejenigen Funktionen in der Kommunikation mit den elektronischen Steuergeräten des Fahrzeugs aktivieren, die für den jeweiligen Arbeitsplatz auch benötigt werden. Dies ermöglicht eine einfache und zweckmäßige Handhabung der jeweiligen spezifischen Fahrzeugprüfgeräte oder universellen Bedien- und Anzeigegeräte an spezifischen Arbeitsplätzen in der Werkstatt. Für die Benutzer der Fahrzeugprüfgeräte an den Arbeitsplätzen verringert sich die notwendige Qualifikation im Umgang mit der Steuergerätekommunikation, da die Kommunikation zwischen den elektronischen Steuergeräten im Fahrzeug und den Fahrzeugprüfgeräten weitestgehend automatisch und im Hintergrund ablaufen kann.

Durch die Speicherung aller relevanten fahrzeugbezogenen Daten in der Arbeitsdatenspeichereinrichtung des VCI kann auf eine aufwändige Netzwerklösung innerhalb der Werkstatt verzichtet werden. Die zentrale Kundendatenbank kann damit beispielsweise als Minimallösung auf lediglich einem oder zwei Arbeitsplatzrechnern betrieben werden. Es ist selbstverständlich auch möglich, zusätzlich zu der Speicherung der Daten auf dem VCI ein Werkstattnetzwerk vorzusehen, beispielsweise um eine höhere Datensicherheit bereitzustellen oder um eine Reservelösung für den Fall von Defekten oder Störungen bereitzuhalten.

Die an unterschiedlichen Arbeitsplätzen durchzuführende Auswahl von Auftrag und/oder Fahrzeug kann entfallen, da sämtliche notwendigen Informationen hierzu bereits in dem VCI mit dem Fahrzeug von Arbeitsplatz zu Arbeitsplatz mitgeführt werden. Insbesondere ist eine dynamische Aktualisierung des Auftragsstandes gewährleistet, da an jedem Arbeitsplatz erzielte Ergebnisse und ermittelte Parameter in das VCI gespeichert werden können. Damit kann an manchen Arbeitsplätzen eine redundante Nachidentifikation entfallen, wenn diese bereits in einem vorgelagerten Arbeitsschritt erfolgt ist.

Mithilfe der Arbeitsdatenspeicherung in dem VCI kann gegenüber netzwerkgebundenen Lösungen auch unter schwierigen Randbedingungen ein effizienter Werkstattdurchlauf gewährleistet werden. Beispielsweise entfallen Probleme, die bei drahtlosen Netzwerken auftreten können, wie zum Beispiel starke Störstrahlung, schlechte Gebäudetopologie oder dergleichen. Weiterhin ist das System unabhängig von der Entfernung zur Werkstatt, so dass beispielsweise bei Probefahrten außerhalb der Werkstatt die fahrzeugbezogenen Daten über das VCI stets zur Verfügung stehen.

Eine Weiterbildung der vorliegenden Erfindung schafft ein Verfahren zum Identifizieren, Diagnostizieren, Warten und Reparieren eines Fahrzeugs in einer Werkstatt, mit den Schritten:
Identifizieren eines zu einem Kunden und dessen zu diagnostizierenden, zu wartenden und/oder zu reparierenden Fahrzeugs in einer zentralen Kundendatenbank bereits vorhandenen Fahrzeugdatensatzes oder Erfassung der Kunden und Fahrzeugdaten in einem neuen Datensatz;
Ergänzen dieses Fahrzeugdatensatzes um einen Kundenauftrag;
Speichern des zu einem Fahrzeug zugeordneten Fahrzeugdatensatzes aus der zentralen Kundendatenbank in eine Arbeitsdatenspeichereinrichtung in einer mobilen Kommunikationsschnittstelle;
Einbau einer mobilen Kommunikationsschnittstelle in das dem gespeicherten Fahrzeugdatensatz zugeordneten Fahrzeug;
Anschließen einer mobilen Kommunikationsschnittstelle an das Fahrzeug und Verbinden eines ersten Fahrzeugprüfgeräts zumindest mit der mobilen Kommunikationsschnittstelle an einem ersten Arbeitsplatz;
Auslesen des in der mobilen Kommunikationsschnittstelle gespeicherten Fahrzeugdatensatzes in das erste Prüfgerät;
Ergänzen der Identifikationsdaten des Fahrzeuges mit dem ersten Fahrzeugprüfgerät bei Bedarf und Durchführen erster Prüfungen am Fahrzeug mit dem ersten Fahrzeugprüfgerät und/oder der mobilen Kommunikationsschnittstelle;
Ergänzen des Fahrzeugdatensatzes mit den bei Bedarf ergänzten Identifikationsdaten und ersten Prüfungsergebnissen und Speichern des im ersten Fahrzeugprüfgerät erweiterten Fahrzeugdatensatzes in die Arbeitsdatenspeichereinrichtung der mobilen Kommunikationsschnittstelle durch das erste Fahrzeugprüfgerät;
Trennen des ersten Fahrzeugprüfgeräts von dem Fahrzeug;
Anschließen eines zweiten Fahrzeugprüfgeräts an das Fahrzeug und Auslesen des in der mobilen Kommunikationsschnittstelle gespeicherten Fahrzeugdatensatzes mit den ersten Prüfungsergebnissen aus der Arbeitsdatenspeichereinrichtung der mobilen Kommunikationsschnittstelle in das zweite Fahrzeugprüfgerät an einem zweiten Arbeitsplatz; Ergänzen der Identifikationsdaten des Fahrzeuges mit dem zweiten Fahrzeugprüfgerät bei Bedarf und Durchführen zweiter Prüfungen an dem Fahrzeug mit dem zweiten Fahrzeugprüfgerät und/oder der an dem Fahrzeug angeschlossenen mobilen Kommunikationsschnittstelle auf der Basis der ersten Prüfungsergebnisse;
Ergänzen des Fahrzeugdatensatzes mit den bei Bedarf ergänzten Identifikationsdaten und den zweiten Prüfungsergebnissen und Speichern des im zweiten Fahrzeugprüfgerät erweiterten Fahrzeugdatensatzes in die Arbeitsdatenspeichereinrichtung der mobilen Kommunikationsschnittstelle durch das zweite Fahrzeugprüfgerät;
Ausbau der mobilen Kommunikationsschnittstelle aus dem Fahrzeug zum Abschluss des Werkstattaufenthaltes; und
Speichern des mit allen Ergebnissen des Werkstattdurchlaufes ergänzten, in der mobilen Kommunikationsschnittstelle gespeicherten Fahrzeugdatensatzes in die zentrale Kundendatenbank.

Gemäß einer anderen Weiterbildung schafft die vorliegende Erfindung eine mobile Kommunikationsschnittstelle zum Identifizieren eines Fahrzeugs und zum Kommunizieren mit den im Fahrzeug verbauten elektronischen Steuergeräten in einer Werkstatt, mit einer Verbindungseinrichtung, die dazu ausgelegt ist, ein Fahrzeug in einer Werkstatt an die mobile Kommunikationsschnittstelle anzuschließen, einer Arbeitsdatenspeichereinrichtung, die dazu ausgelegt ist, Fahrzeugdatensätze aus einer zentralen Kundendatenbank oder von einem Fahrzeugprüfgerät um zusätzliche Fahrzeugidentifikationsdaten, Prüfungs-, Diagnose- und/oder Wartungsergebnisdaten von in der Werkstatt an dem Fahrzeug durchgeführten Prüfungs-, Diagnose- und/oder Wartungsschritten ergänzte Fahrzeugdatensätze zu speichern, und einer Kommunikationseinrichtung, die dazu ausgelegt ist, diese erweiterten Fahrzeugdatensätze an Fahrzeugprüfgeräte oder die zentrale Kundendatenbank vorzugsweise drahtlos zu übertragen und Informationen zwischen den im Fahrzeug verbauten elektronischen Steuergeräten und den Fahrzeugprüfgeräten an unterschiedlichen Arbeitsplätzen in der Werkstatt auszutauschen.

Gemäß einer anderen Weiterbildung schafft die vorliegende Erfindung ein System zum Identifizieren, Diagnostizieren, Warten und Reparieren eines Fahrzeugs in einer Werkstatt, mit einer erfindungsgemäßen mobilen Kommunikationsschnittstelle, einer zentralen Kundendatenbank und einer Vielzahl von Fahrzeugprüfgeräten, jeweils mit einer Diagnoseservereinrichtung zum Herstellen einer Kommunikation mit der mobilen Kommunikationsschnittstelle und vermittels der mobilen Kommunikationsschnittstelle mit in dem Fahrzeug verbauten elektronischen Steuergeräten, einer Bedien- und Anzeigeeinrichtung zum Steuern des Fahrzeugprüfgeräts und der mobilen Kommunikationsschnittstelle, und unterschiedlichen Fahrzeugprüfmodulen, welche dazu ausgelegt sind, auf der Basis der Prüfungs-, Diagnose- und/oder Wartungsergebnisdaten prüfgerätspezifische Fahrzeugprüfungen an dem Fahrzeug durchzuführen.

## Patentansprüche

1. Verfahren zum Identifizieren, Diagnostizieren, Warten und Reparieren eines Fahrzeugs (10) in einer Werkstatt, mit den Schritten:
Speichern von Kunden-, Fahrzeug- und Werkstattauftragsdaten zu dem Fahrzeug (10) aus einer zentralen Kundendatenbank in eine Arbeitsdatenspeichereinrichtung (18) einer mobilen Kommunikationsschnittstelle (1);
Anschließen der mobilen Kommunikationsschnittstelle (1) an das Fahrzeug (10) und Verbinden eines ersten Fahrzeugprüfgeräts (3a) zumindest mit der mobilen Kommunikationsschnittstelle (1) an einem ersten Arbeitsplatz (41);
Auslesen der Kunden-, Fahrzeug- und Werkstattauftragsdaten aus der Arbeitsdatenspeichereinrichtung (18) der mobilen Kommunikationsschnittstelle (1) in den Steuerrechner (32a) des ersten Fahrzeugprüfgerätes (3a);
Durchführen erster Prüfungen am Fahrzeug (10) mit dem ersten Fahrzeugprüfgerät (3a) und/oder der mobilen Kommunikationsschnittstelle (1);
Speichern von ersten Prüfungsergebnissen in die Arbeitsdatenspeichereinrichtung (18) der mobilen Kommunikationsschnittstelle (1) durch das erste Fahrzeugprüfgerät (3a);
Trennen des ersten Fahrzeugprüfgeräts (3a) von dem Fahrzeug (10);
Anschließen eines zweiten Fahrzeugprüfgeräts (3b) an das Fahrzeug (10) und
Auslesen der Kunden-, Fahrzeug- und Werkstattauftragsdaten sowie der ersten Prüfungsergebnisse aus der Arbeitsdatenspeichereinrichtung (18) der mobilen Kommunikationsschnittstelle (1) in das zweite Fahrzeugprüfgerät (3b) an einem zweiten Arbeitsplatz (42);
Durchführen zweiter Prüfungen an dem Fahrzeug (10) mit dem zweiten Fahrzeugprüfgerät (3b) und/oder der an dem Fahrzeug (10) angeschlossenen mobilen Kommunikationsschnittstelle (1) auf der Basis der ersten Prüfungsergebnisse;
Speichern von zweiten Prüfungsergebnissen in die Arbeitsdatenspeichereinrichtung (18) der mobilen Kommunikationsschnittstelle (1) durch das zweite Fahrzeugprüfgerät (3b); und
Auslesen der Kunden-, Fahrzeug- und Werkstattauftragsdaten sowie der ersten und zweiten Prüfungsergebnisse des Fahrzeugs (10) aus der Arbeitsdatenspeichereinrichtung (18) der mobilen Kommunikationsschnittstelle (1) in die zentrale Kundendatenbank.

2. Verfahren nach Anspruch 1, weiterhin mit den Schritten:
Anschließen eines universellen Bedien- und Anzeigegerätes (3c) an das Fahrzeug (10) und Auslesen der Kunden-, Fahrzeug- und Werkstattauftragsdaten sowie der ersten und zweiten Prüfungsergebnisse aus der mobilen Kommunikationsschnittstelle (1) in das universelle Bedien- und Anzeigegerät (3c);
Durchführen weiterer Prüfungen an dem Fahrzeug (10) mit dem universellen Bedien- und Anzeigegerät (3c) und der an dem Fahrzeug (10) angeschlossenen mobilen Kommunikationsschnittstelle (1) an einem dritten Arbeitsplatz (43); und Speichern von dritten Prüfungsergebnissen in die
Arbeitsdatenspeichereinrichtung (18) der mobilen Kommunikationsschnittstelle (1) durch das universelle Bedien- und Anzeigegerät (3c).

3. Verfahren nach Anspruch 2, wobei das erste Fahrzeugprüfgerät (3a) und/oder das zweite Fahrzeugprüfgerät (3b) und/oder das universelle Bedien- und Anzeigegerät (3c) über eine einheitliche Diagnoseservereinrichtung (2) zum Aufbau einer Kommunikation mit der mobilen Kommunikationsschnittstelle (1) und vermittels der mobilen Kommunikationsschnittstelle (1) mit den im Fahrzeug (10) verbauten elektronischen Steuergeräten verfügen.

4. Verfahren nach Anspruch 3, wobei an dem ersten (41), dem zweiten (42) und dem dritten Arbeitsplatz (43) dem Benutzer des jeweiligen ersten (3a) oder zweiten Fahrzeugprüfgeräts (3b) oder universellen Bedien- und Anzeigegerätes (3c) in mobilen Kommunikationsschnittstellen (1) von in der Werkstatt befindlichen Fahrzeugen (10) gespeicherte Identifikationsdaten angezeigt werden.

5. Verfahren nach Anspruch 4, wobei das Anzeigen der Identifikationsdaten an dem jeweiligen ersten (41), zweiten (42) oder dritten Arbeitsplatz (43) in Abhängigkeit von der Nähe des jeweiligen Fahrzeugs (10) mit der daran angeschlossenen mobilen Kommunikationsschnittstelle (1) zu dem Arbeitsplatz (41; 42; 43) erfolgt.

6. Mobile Kommunikationsschnittstelle (1) zum Identifizieren eines Fahrzeugs (10) und zum Kommunizieren mit den im Fahrzeug (10) verbauten elektronischen Steuergeräten in einer Werkstatt, mit:
einer Verbindungseinrichtung (13), die dazu ausgelegt ist, ein Fahrzeug (10) in einer Werkstatt an die mobile Kommunikationsschnittstelle (1) anzuschließen;
einer Kommunikationseinrichtung (16), die dazu ausgelegt ist, Kunden-, Fahrzeug- und Werkstattauftragsdaten von einer zentralen Kundendatenbank zu empfangen, einer Arbeitsdatenspeichereinrichtung (18), die dazu ausgelegt ist, die empfangenen Kunden-, Fahrzeug- und Werkstattauftragsdaten zu dem Fahrzeug (10) zu speichern, wobei die Kommunikationseinrichtung (16) weiter dazu ausgelegt ist, die aus der Arbeitsdatenspeichereinrichtung (18) ausgelesenen Kunden-, Fahrzeug- und Werkstattauftragsdaten an ein erstes Fahrzeugprüfgerät (3a) zu übertragen und vom ersten Fahrzeugprüfgerät (3a) erste Prüfungsergebnisse zu empfangen, wobei die Arbeitsdatenspeichereinrichtung (18) weiter ausgebildet ist, die empfangenen ersten Prüfungsergebnisse zu speichern, wobei die Kommunikationseinrichtung weiter ausgebildet ist, die aus der Arbeitsdatenspeichereinrichtung (18) ausgelesenen Kunden-, Fahrzeug- und Werkstattauftragsdaten sowie die ersten Prüfungsergebnisse an ein zweites Fahrzeugprüfgerät (3b) zu übertragen und vom zweiten Fahrzeugprüfgerät (3b) zweite Prüfungsergebnisse zu empfangen, wobei die Arbeitsdatenspeichereinrichtung (18) ausgebildet ist, die zweiten Prüfungsergebnisse zu speichern und wobei die Kommunikationseinrichtung (16) weiter ausgebildet ist, die ausgelesenen Kunden-, Fahrzeug- und Werkstattauftragsdaten sowie die ersten und zweiten Prüfungsergebnisse an die zentrale Kundendatenbank zu übertragen.

7. Mobile Kommunikationsschnittstelle (1) nach Anspruch 6, wobei die mobile Kommunikationsschnittstelle (1) dazu ausgelegt ist, mit dem anzuschließenden Fahrzeug (10) in der Werkstatt mitgeführt zu werden.

8. System zum Identifizieren, Diagnostizieren, Warten und Reparieren eines Fahrzeugs (10) in einer Werkstatt, mit:
einer mobilen Kommunikationsschnittstelle (1) nach einem der Ansprüche 6 und 7; und
einer Vielzahl von Fahrzeugprüfgeräten (3; 3a; 3b; 3c; 3d), jeweils mit:
einer Diagnoseservereinrichtung (2) zum Herstellen einer Kommunikation mit der mobilen Kommunikationsschnittstelle (1) und vermittels der mobilen Kommunikationsschnittstelle (1) mit in dem Fahrzeug (10) verbauten elektronischen Steuergeräten;
einer Bedien- und Anzeigeeinrichtung (34; 35) zum Steuern des Fahrzeugprüfgeräts (3; 3a; 3b; 3c; 3d) und der mobilen Kommunikationsschnittstelle (1); und
unterschiedlichen Fahrzeugprüfmodulen (31), welche dazu ausgelegt sind, auf der Basis der Prüfungs-, Diagnose- und/oder Wartungsergebnisdaten prüfgerätspezifische Fahrzeugprüfungen an dem Fahrzeug (10) durchzuführen.

## Claims

1. Method for identifying, diagnosing, servicing and repairing a vehicle (10) in a workshop, having the steps of:
storage of customer, vehicle and workshop order data for the vehicle (10) from a central customer database in an operating data memory device (18) of a mobile communication interface (1);
connection of the mobile communication interface (1) to the vehicle (10) and connection of a first vehicle tester (3a) at least to the mobile communication interface (1) on a first workstation (41);
reading of the customer, vehicle and workshop order data from the operating data memory device (18) of the mobile communication interface (1) into the control computer (32a) of the first vehicle tester (3a);
performance of first tests on the vehicle (10) using the first vehicle tester (3a) and/or the mobile communication interface (1);
storage of first test results in the operating data memory device (18) of the mobile communication interface (1) by the first vehicle tester (3a);
disconnection of the first vehicle tester (3a) from the vehicle (10);
connection of a second vehicle tester (3b) to the vehicle (10) and
reading of the customer, vehicle and workshop order data and of the first test results from the operating data memory device (18) of the mobile communication interface (1) into the second vehicle tester (3b) on a second workstation (42);
performance of second tests on the vehicle (10) using the second vehicle tester (3b) and/or the mobile communication interface (1) connected to the vehicle (10) on the basis of the first test results;
storage of second test results in the operating data memory device (18) of the mobile communication interface (1) by the second vehicle tester (3b); and
reading of the customer, vehicle and workshop order data and the first and second test results of the vehicle (10) from the operating data memory device (18) of the mobile communication interface (1) into the central customer database.

2. Method according to Claim 1, additionally having the steps of:
connection of a universal operated control and display device (3c) to the vehicle (10) and reading of the customer, vehicle and workshop order data and of the first and second test results from the mobile communication interface (1) into the universal operated control and display device (3c);
performance of further tests on the vehicle (10) using the universal operated control and display device (3c) and the mobile communication interface (1) connected to the vehicle (10) on a third workstation (43); and
storage of the third test results in the operating data memory device (18) of the mobile communication interface (1) by the universal operated control and display device (3c).

3. Method according to Claim 2, wherein the first vehicle tester (3a) and/or the second vehicle tester (3b) and/or the universal operated control and display device (3c) have a standard diagnosis server device (2) for setting up a communication with the mobile communication interface (1) and, by means of the mobile communication interface (1), with the electronic controllers installed in the vehicle (10).

4. Method according to Claim 3, wherein the first (41), the second (42) and the third (43) workstation are used to display identification data stored in mobile communication interfaces (1) from vehicles (10) in the workshop to the user of the respective first (3a) or second vehicle tester (3b) or universal operated control and display device (3c).

5. Method according to Claim 4, wherein the display of the identification data on the respective first (41), second (42) or third workstation (43) is effected on the basis of the proximity of the respective vehicle (10) with the mobile communication interface (1) connected thereto to the workstation (41; 42; 43).

6. Mobile communication interface (1) for identifying a vehicle (10) and for communicating with the electronic controllers installed in the vehicle (10) in a workshop, halving:
a connecting device (13) that is designed to connect a vehicle (10) in a workshop to the mobile communication interface (1);
a communication device (16) that is designed to receive customer, vehicle and workshop order data from a central customer data base,
an operating data memory device (18) that is designed to store the received customer, vehicle and workshop order data for the vehicle (10),
wherein the communication device (16) is further designed to transmit the customer, vehicle and workshop order data read from the operating data memory device (18) to a first vehicle tester (3a) and to receive first test results from the first vehicle tester (3a), wherein the operating data memory device (18) is further designed to store the received first test results, wherein the communication device is further designed to transmit the customer, vehicle and workshop order data from the operating data memory device (18) and the first test results to a second vehicle tester (3b) and to receive second test results from the second vehicle tester (3b), wherein the operating data memory device (18) is designed to store the second test results and wherein the communication device (16) is further designed to transmit the read customer, vehicle and workshop order data and the first and second test results to the central customer database.

7. Mobile communication interface (1) according to Claim 6, wherein the mobile communication interface (1) is designed to be carried along by the vehicle (10) that is to be connected in the workshop.

8. System for identifying, diagnosing, servicing and repairing a vehicle (10) in a workshop, having:
a mobile communication interface (1) according to either of Claims 6 and 7; and
a multiplicity of vehicle testers (3; 3a; 3b; 3c; 3d), each having:
a diagnosis server device (2) for setting up a communication with the mobile communication interface (1) and, by means of the mobile communication interface (1), with electronic controllers installed in the vehicle (10);
an operated control and display device (34; 35) for controlling the vehicle tester (3; 3a; 3b; 3c; 3d) and the mobile communication interface (1); and
different vehicle test modules (31) that are designed to perform tester-specific vehicle tests on the vehicle (10) on the basis of the test, diagnosis and/or service result data.

## Revendications

1. Procédé pour identifier, diagnostiquer, entretenir et réparer un véhicule (10) dans un atelier, comprenant les étapes suivantes :
mise en mémoire de données de client, de véhicule et d'ordre d'atelier relatives au véhicule (10) à partir d'une base de données de clients centrale dans un dispositif d'enregistrement de données de travail (18) d'une interface de communication mobile (1) ;
raccordement de l'interface de communication mobile (1) au véhicule (10) et connexion d'un premier appareil de contrôle de véhicule (3a) au moins équipé de l'interface de communication mobile (1) à un premier poste de travail (41) ;
chargement des données de client, de véhicule et d'ordre d'atelier depuis le dispositif d'enregistrement de données de travail (18) de l'interface de communication mobile (1) dans l'ordinateur de commande (32a) du premier appareil de contrôle de véhicule (3a) ;
exécution de premiers contrôles sur le véhicule (10) avec le premier appareil de contrôle de véhicule (3a) et/ou l'interface de communication mobile (1) ;
mise en mémoire des résultats des premiers contrôles dans le dispositif d'enregistrement de données de travail (18) de l'interface de communication mobile (1) par le premier appareil de contrôle de véhicule (3a) ;
déconnexion du premier appareil de contrôle de véhicule (3a) du véhicule (10) ;
raccordement d'un deuxième appareil de contrôle de véhicule (3b) au véhicule (10) et chargement des données de client, de véhicule et d'ordre d'atelier ainsi que des résultats des premiers contrôles depuis le dispositif d'enregistrement de données de travail (18) de l'interface de communication mobile (1) dans le deuxième appareil de contrôle de véhicule (3b) sur un deuxième poste de travail (42) ;
exécution de deuxièmes contrôles sur le véhicule (10) avec le deuxième appareil de contrôle de véhicule (3b) et/ou l'interface de communication mobile (1) raccordée au véhicule (10) sur la base des résultats des premiers contrôles ;
mise en mémoire des résultats des deuxièmes contrôles dans le dispositif d'enregistrement de données de travail (18) de l'interface de communication mobile (1) par le deuxième appareil de contrôle de véhicule (3b) ; et
chargement des données de client, de véhicule et d'ordre d'atelier ainsi que des résultats des premiers et des deuxièmes contrôles depuis le dispositif d'enregistrement de données de travail (18) de l'interface de communication mobile (1) dans la base de données de clients centrale.

2. Procédé selon la revendication 1, comprenant en outre les étapes suivantes :
raccordement d'un appareil de commande et d'affichage universel (3c) au véhicule (10) et chargement des données de client, de véhicule et d'ordre d'atelier ainsi que des résultats des premiers et des deuxièmes contrôles depuis l'interface de communication mobile (1) dans l'appareil de commande et d'affichage universel (3c) ;
exécution de contrôles supplémentaires sur le véhicule (10) avec l'appareil de commande et d'affichage universel (3c) et l'interface de communication mobile (1) raccordée au véhicule sur un troisième poste de travail (43) ; et
mise en mémoire des résultats des troisièmes contrôles dans le dispositif d'enregistrement de données de travail (18) de l'interface de communication mobile (1) par l'appareil de commande et d'affichage universel (3c).

3. Procédé selon la revendication 2, le premier appareil de contrôle de véhicule (3a) et/ou le deuxième appareil de contrôle de véhicule (3b) et/ou l'appareil de commande et d'affichage universel (3c) disposant d'un dispositif serveur de diagnostic uniforme (2) destiné à établir une communication avec l'interface de communication mobile (1) et, au moyen de l'interface de communication mobile (1), avec les contrôleurs électroniques montés dans le véhicule (10).

4. Procédé selon la revendication 3, les données d'identification des véhicules (10) qui se trouvent dans l'atelier mises en mémoire dans les interfaces de communication mobiles (1) étant affichées à l'attention de l'utilisateur du premier (3a) ou du deuxième appareil de contrôle de véhicule (3b) respectif ou de l'appareil de commande et d'affichage universel (3c) au premier (41), au deuxième (42) et au troisième poste de travail (43).

5. Procédé selon la revendication 4, l'affichage des données d'identification au premier (41), au deuxième (42) ou au troisième poste de travail (43) s'effectuant en fonction de la proximité du poste de travail (41 ; 42 ; 43) du véhicule (10) correspondant auquel est raccordée l'interface de communication mobile (1).

6. Interface de communication mobile (1) destinée à identifier un véhicule (10) et à communiquer avec les contrôleurs électroniques montés dans le véhicule (10) dans un atelier, comprenant :
un dispositif de connexion (13) qui est conçu pour raccorder un véhicule (10) dans un atelier à l'interface de communication mobile (1) ;
un dispositif de communication (16) qui est conçu pour recevoir des données de client, de véhicule et d'ordre d'atelier de la part d'une base de données de clients centrale, un dispositif d'enregistrement de données de travail (18) qui est conçu pour mettre en mémoire les données de client, de véhicule et d'ordre d'atelier à propos du véhicule (10), le dispositif de communication (16) étant en outre conçu pour transmettre les données de client, de véhicule et d'ordre d'atelier chargées depuis le dispositif d'enregistrement de données de travail (18) à un premier appareil de contrôle de véhicule (3a) et pour recevoir de la part du premier appareil de contrôle de véhicule (3a) des résultats de premiers contrôles, le dispositif d'enregistrement de données de travail (18) étant en outre conçu pour mettre en mémoire les résultats de premiers contrôles, le dispositif de communication étant en outre conçu pour transmettre les données de client, de véhicule et d'ordre d'atelier ainsi que les résultats de premiers contrôles à un deuxième appareil de contrôle de véhicule (3b) et pour recevoir de la part du deuxième appareil de contrôle de véhicule (3b) des résultats de deuxièmes contrôles, le dispositif d'enregistrement de données de travail (18) étant conçu pour mettre en mémoire les résultats de deuxièmes contrôles et le dispositif de communication (16) étant en outre conçu pour transmettre les données de client, de véhicule et d'ordre d'atelier ainsi que les résultats de premiers et de deuxièmes contrôles à la base de données de clients centrale.

7. Interface de communication mobile (1) selon la revendication 6, l'interface de communication mobile (1) étant conçue pour être emportée dans l'atelier avec le véhicule (10) à connecter.

8. Système pour identifier, diagnostiquer, entretenir et réparer un véhicule (10) dans un atelier, comprenant :
une interface de communication mobile (1) selon l'une des revendications 6 et 7 ; et
une pluralité d'appareils de contrôle de véhicule (3 ; 3a ; 3b ; 3c ; 3d) comprenant respectivement :
un dispositif serveur de diagnostic (2) destiné à établir une communication avec l'interface de communication mobile (1) et, au moyen de l'interface de communication mobile (1), avec les contrôleurs électroniques montés dans le véhicule (10) ;
un dispositif de commande et d'affichage (34 ; 35) destiné à commander les appareils de contrôle de véhicule (3 ; 3a ; 3b ; 3c ; 3d) et l'interface de communication mobile (1) ; et
différents modules de contrôle de véhicule (31) qui sont conçus pour, sur la base de données de résultat de contrôle, de diagnostic et/ou d'entretien, exécuter des contrôles de véhicule spécifiques à l'appareil de contrôle sur le véhicule (10).
